# EUROPÄISCHE PATENTSCHRIFT

(11) **EP 1 118 972 B1**
(45) Veröffentlichungstag und Bekanntmachung des Hinweises auf die Patenterteilung: **25.10.2006**
(21) Anmeldenummer: 00250403.3
(22) Anmeldetag: 24.11.2000
(51) Int. Cl.: G08G 1/09, G08G 1/01

(54) **Verfahren und Anordnung zur automatischen Zuordnung von die Ursachen von Verkehrsstörungen beschreibenden Zusatzinformationen zu die Verkehrsstörungen in einem bestimmten Bereich eines Stra enverkehrsnetzes betreffenden Verkehrsmeldungen**
Method and Arrangement for automatic allocation of the additional information describing the orgin of traffic disturbances to the traffic messages related to the traffic disturbances in a particular region of a road network
Procédé et disposition pour l'allocation automatique des informations additionelles sur l'origine des perturbations routières aux messages routiers sur ces perturbations routières dans une région particulière d'un réseau routier

(30) Priorität: 19.01.2000 DE 10002918
(43) Veröffentlichungstag der Anmeldung: 25.07.2001
(73) Patentinhaber: DDG Gesellschaft für Verkehrsdaten mbH, 40547 Düsseldorf (DE)
(72) Erfinder: Schnörr, Claudius, Dr.-Ing., 68219 Mannheim (DE); Goerge, Jürgen, Dr. Dipl.-Phys., 40223 Düsseldorf (DE)
(74) Vertreter: Deuschel, Wilhelm

(56) Entgegenhaltungen:
- EP-A- 0 903 711
- WO-A-99/48073
- SCHMIDT H W: "BEVEI - BESSERE VERKEHRSINFORMATIONEN: RUNDFUNKTECHNISCHE INFRASTRUKTUR" RUNDFUNKTECHNISCHE MITTEILUNGEN, MENSING. NORDERSTEDT, DE, Bd. 37, Nr. 3, 1. Mai 1993 (1993-05-01), Seiten 105-109, XP000338866 ISSN: 0035-9890

## Beschreibung

Die Erfindung betrifft ein Verfahren zur automatischen Zuordnung von die Ursachen von Verkehrsstörungen beschreibenden Zusatzinformationen zu die Verkehrsstörungen in einem bestimmten Bereich eines Straßenverkehrsnetzes betreffenden Verkehrsmeldungen sowie eine Verkehrslageerfassungszentrale zur Durchführung des Verfahrens.

Im Straßenverkehr können sich Verkehrszustände sehr schnell ändern. Aufgrund eines hohen Verkehrsaufkommens und des individuellen Fahrverhaltens der Verkehrsteilnehmer entstehen statistische Schwankungen im Verkehrsfluß, die bereits alleine zu starken Verkehrsbeeinträchtigungen führen können. Hinzu kommen noch dynamisch wechselnde streckenbezogene Randbedingungen in Form von Geschwindigkeitsbegrenzungen, Änderungen in der Anzahl der Fahrspuren, Wetteränderungen, Steigungen, Baustellen usw., die zu Veränderungen in der Verkehrssituation in schwer vorhersehbarer Weise beitragen.

Den Verkehrsteilnehmern werden solche Verkehrsbeeinträchtigungen in Form von Verkehrsmeldungen über unterschiedliche Informationskanäle zur Kenntnis gebracht. So erfahren sie den Verkehrszustand sowie den Ort und die Länge einer Störung und können entsprechend darauf reagieren.

Um den Autofahrern auch den Grund einer Verkehrsstörung mitzuteilen, sollen diese Verkehrsmeldungen um Zusatzinformationen, welche die Ursache der Störung näher charakterisieren, ergänzt werden.

Es ist kein Verfahren bekannt, welches strecken- oder punktbezogene Zusatzinformationen automatisch nach einem Zuordnungskriterium dynamischen Verkehrsdomänen oder überhaupt Verkehrsmeldungen hinzufügt.

Aufgabe der vorliegenden Erfindung ist das Ermöglichen einer möglichst automatischen, zuverlässigen, stabilen Zuordnung von punkt- oder streckenbezogenen, die Ursache von in Verkehrsmeldungen genannten Verkehrsstörungen repräsentierenden Zusatzinformationen zu von der Verkehrsmeldung bezeichneten Bereichen des Straßenverkehrsnetzes, insbesondere zu Verkehrsdomänen. Verkehrsdomänen sind Bereiche und/oder Strecken eines Straßenverkehrsnetzes mit hinreichend ähnlichen Verkehrseigenschaften (wie Geschwindigkeiten, Fluss, Verkehrsdichte, abgeleitete Parameter usw.). Die Aufgabe wird durch die Gegenstände der unabhängigen Ansprüche gelöst.

Bei der Realisierung dieser Zielsetzungen werden folgende Probleme gelöst: Eine wesentliche Eigenschaft der Verkehrsdomänen ist es, dass sie sich dynamisch verändern. Sie breiten sich aus, sie wachsen, teilen sich auf, wandern, verschmelzen, bis sie sich auflösen und wieder freie Fahrt besteht. Dies bedeutet, dass eine Verkehrsdomäne nicht ohne weiteres einer streckenbezogenen Ursache, welche im Falle einer Baustelle z.B. durch den Kilometerwert ihres Beginns und ihres Endes auf einer Straße angegeben ist, stabil zugeordnet werden kann. Ein einfaches Überlappungskriterium reicht nicht aus, da es zu hin- und herspringenden Meldungsattributen führen kann, je nachdem, wie die Verkehrsdomäne wandert.

Erfindungsgemäß sind diese Probleme, insbesondere auch das der stabilen Zuordnung von streckenbezogenen Zusatzinformationen zu Verkehrsmeldungen und dynamischen Verkehrsdomänen, lösbar durch Verwendung einer Hysterese bei der Entscheidung über die Zuordnung von Zusatzinformationen zu Verkehrsmeldungen.

Das Verfahren ist auf allen Autobahnen, Schnell- und Landstraßen zur weitergehenden Information der Autofahrer einsetzbar. Diese um Zusatzinformationen ergänzten Verkehrsmeldungen sind auch geeignet zur Erstellung von Reisezeitprognosen und Umleitungsempfehlungen sowie zur direkten Fahrzeugbeeinflussung und Verkehrslenkung sowie für zahlreiche andere Dienste.

Weitere Merkmale ergeben sich aus der Beschreibung eines Ausführungsbeispiels und aus den Ansprüchen.

Zu Beginn eines Aktualisierungslaufes von Verkehrsmeldungen liegt eine Liste mit strecken- und/oder punktbezogenen Zusatzinformationen vor, welche jeweils Verkehrsmeldungen in einer Liste von Verkehrsmeldungen zugeordnet werden sollen. Kann eine Zuordnung vorgenommen werden, so wird die Verkehrsmeldung um die Zusatzinformation als Ursache oder Hinweis ergänzt.

Zusatzinformationen sind z.B. Baustellenbereiche, Steigungs- oder Gefällstrecken, Bereiche mit fester Spurzahl, Bereiche mit Geschwindigkeitsbeschränkungen, Streckenabschnitte mit schlechten Wetter- oder Fahrbahnbedingungen, Unfallorte oder Punkte mit Spurzahländerungen. Diese Informationen können aus verschiedenen Quellen bezogen werden, z.B. von Autobahnmeistereien, aus entsprechenden Seiten des Internets, von Landesmeldestellen, vom ADAC, von
Hubschrauberüberwachungen, von Einzelangaben von Verkehrsteilnehmern, von der Polizei usw.

Über ein Überlappungskrtterium wird der Grad der Überlappung zwischen den Geltungsbereichen der Verkehrsmeldungen einerseits und den Zusatzinformationen andererseits bestimmt. Ergebnis kann z.B. eineÜberlappung auf einer Strecke von 2 Kilometern sein.

Um ein normiertes Maß, das auch einheitlich vergleichbar ist, zu erhalten werden zusätzlich die Längen der Geltungsbereiche der Verkehrsdomänen und der Zusatzinformationen verwendet. Beispielsweise kann es für eine Baustelle wie folgt festgelegt werden: $Überlappungsgrad = \frac{Überlappung ( Verkehrsdomäne , Baustellenbereich )}{min ( Länge ( Verkehrsdomäne ) , Länge ( Baustellenbereich ) )}$

Je nach verkehrstechnischer Bedeutung der Zusatzinformationen können auch Bereiche vor oder nach den Geltungsbereichen der Zusatzinformationen verwendet werden, z.B. eine Strecke von 2 km Länge vor einer Baustelle. Andere verkehrstechnisch sinnvolle Größen können hier ebenfalls berücksichtigt werden, z.B. als Gewichtsfaktoren.

Für punktbezogene Zusatzinformationen kann das vorhergehende Kriterium des Überlappungsgrades ebenfalls verwendet werden, indem man diesen Informationen einen verkehrstechnisch sinnvollen Geltungsbereich zuweist, z.B. 2 km vor einer Fahrbahnverengung.

Die Überlappung kann aus den Anfangs- und Endpunkten der Geltungsbereiche der Verkehrsmeldungen und der Zusatzinformationen bestimmt werden, die Geltungsbereiche können aber auch in Form von mehr oder weniger stark gewichteten Indikatoren, welche jeweils für kleine Intervalle von z.B. 200 Metern gelten, entlang einer Straße berücksichtigt werden.

Der Grad der Überlappung kann dann verglichen werden mit einem Schwellwert, z.B. 0,5, welcher darüber entscheidet, ob die Zusatzinformation einer Verkehrsmeldung als Ursache oder Hinweis zuzuordnen ist.

Da die von Verkehrsmeldungen betroffenen Bereiche bzw. Verkehrsdomänen sich jedoch dynamisch verhalten, also wachsen, schrumpfen und wandern können, und dies auch einige Zusatzinformationen tun können (z.B. Bereiche örtlicher Wetterlagen), wäre diese Vorgehensweise alleine jedoch problematisch. Es wird daher zusätzlich eine Hysterese für den Grad der Überlappung verwendet, welche die Zuordnung in aufeinanderfolgenden Aktualisierungsläufen für die Verkehrsmeldungen stabilisiert. Es ist daher wichtig, dass zunächst aus dem Überlappungsgrad noch keine diskrete Entscheidung für eine Zuordnung getroffen wird.

Über die Hystereseparameter, z.B. die Schwellen 0,4 und 0,6, für den Überlappungsgrad wird festgelegt, ob eine Zuordnung erfolgt. Ist einer Verkehrsmeldung bereits eine bestimmte Zusatzinformation zugeordnet worden, so muss der Überlappungsgrad unter die untere Schwelle (hier 0,4) sinken, um die Zusatzinformation nicht mehr dieser Verkehrsmeldung zuzuordnen. Ist eine Zusatzinformation dagegen noch nicht einer Verkehrsmeldung zugeordnet worden, so muss der Überiappungsgrad über die obere Schwelle (hier 0,6) ansteigen, damit eine Zuordnung vorgenommen wird.
Ein Hin- und Herspringen der Zuordnung wird so vermieden, wenn sich der Überlappungsgrad z.B. hier in der Nähe von 0,5 einstellen würde.

Das Verfahren wird zyklisch für alle Verkehrsdomänen bzw. für alle zu betrachtenden Strecken zur Aktualisierung der ermittelten Informationen angewendet.

Eine Verkehrsmeldung und eine zugeordnete Zusatzinformation können über unterschiedliche Medien wie Radio, DRB, Mobilfunkkurznachrichten an einen Endgerätnutzer, Gruppen von Endgerätnutzem oder als Rundspruchnachricht (z.B. SMS-CB) ausgesendet werden.

## Patentansprüche

1. Verfahren zur automatischen Zuordnung von die Ursachen von Verkehrsstörungen beschreibenden Zusatzinformationen zu die Verkehrsstörungen in einem bestimmten Bereich eines Straßenverkehrsnetzes betreffenden Verkehrsmeldungen,
wobei die Entscheidung darüber, ob eine die Ursache der Störung oder einen Hinweis zur Störung repräsentierende Zusatzinformation zum Ermöglichen einer gemeinsamen Aussendung an Verkehrsteilnehmer des Straßenverkehrsnetzes der Verkehrsmeldung zuzuordnen ist, aufgrund eines den Grad der Überlappung des von der Verkehrsmeldung betroffenen Bereiches des Straßenverkehrsnetzes und des von der Zusatzinformation betroffenen Bereich des Straßenverkehrsnetzes repräsentierenden Überlappungsfaktors getroffen wird,
wobei der Überiappungsfaktor den Grad der Überlappung des von der Zusatzinformation betroffenen Bereichs mit dem von der Verkehrsmeldungen betroffenen Bereich angibt, und eine Hysterese für den durch das Überlappungskriterium gelieferten Überiappungsgrad verwendet wird, welche berücksichtigt, ob einer
Verkehrsmeldung die entsprechenden Ursachen und/oder Hinweise repräsentierende Zusatzinformation im vorhergehenden Aktualisierungsschritt bereits zugeordnet wurden oder nicht.

2. Verfahren nach Anspruch 1;
**dadurch gekennzeichnet,**
**dass** die von der Verkehrsmeldung und/oder von der Zusatzinformation betroffenen Bereiche Streckenabschnitte des Straßenverkehrsnetzes sind und der Überlappungsfaktor ihren überlappenden Anteil anteilsmäßig, insbesondere prozentuell, angibt.

3. Verfahren nach Anspruch 1,
**dadurch gekennzeichnet,**
**dass** die von der Verkehrsmeldung und/oder von der Zusatzinformation betroffenen Bereiche Flächen des Straßenverkehrsnetzes sind und der Überlappungsfaktor ihren überlappenden Anteil anteilsmäßig, insbesondere prozentuell, angibt.

4. Verfahren nach Anspruch 1,
**dadurch gekennzeichnet,**
**dass** die von der Verkehrsmeldung und/oder von der Zusatzinformation betroffenen Bereiche des Straßenverkehrsnetzes Verkehrsdomänen sind, welches jeweils einen Straßenverkehrsnetzbereich mit gleichem oder ähnlichem Verkehrszustand bezeichnen und deren Wandern, Auflösung, Wachstum oder Schrumpfen bei der Erstellung der Verkehrsmeldung berechnet wird.

5. Verfahren nach einem der vorhergehenden Ansprüche
**dadurch gekennzeichnet,**
**dass** das Überlappungskriterium einen kontinuierlichen Wert, z.B. zwischen 0 und 1, liefert, welcher graduell die Zuordnung der Zusatzinformation zu einer Verkehrsmeldung angibt.

6. Verfahren nach einem der vorhergehenden Ansprüche,
**dadurch gekennzeichnet,**
**dass** im Überlappungskriterium neben den örtlichen Geltungsbereichen der Verkehrsmeldungen und der Zusatzinformationen auch die Längen der Geltungsbereiche verwendet werden.

7. Verfahren nach einem der vorhergehenden Ansprüche
**dadurch gekennzeichnet,**
**dass** als streckenbezogene Zusatzinformationen z.B. Baustellenbereiche, Steigungs- oder Gefällstrecken, Bereiche mit fester Spurzahl, Bereiche mit Geschwindigkeitsbeschränkungen, oder Streckenabschnitte mit schlechten Wetter- oder Fahrbahnbedingungen verwendet werden.

8. Verfahren nach einem der vorhergehenden Ansprüche
**dadurch gekennzeichnet,**
**dass** je nach Ursache oder Hinweis auch örtliche Bereiche vor den Geltungsbereichen dieser Ursachen und Hinweise im Überiappungskriterium berücksichtigt werden.

9. Verfahren nach einem der vorhergehenden Ansprüche
**dadurch gekennzeichnet,**
**dass** als punktbezogene Zusatzinformationen z.B. Unfallorte oder Punkte mit Spurzahländerungen verwendet werden.

10. Verfahren nach einem der vorhergehenden Ansprüche,
**dadurch gekennzeichnet**
**dass** das Verfahren zyklisch mit jedem Aktualisierungslauf der Verkehrsmeldungen auf alle vorliegenden Verkehrsmeldungen und Zusatzinformationen wiederholt angewendet wird.

11. Verfahren nach einem der vorhergehenden Ansprüche
**dadurch gekennzeichnet,**
**dass** die strecken- oder punktbezogenen Zusatzinformationen als Ursache oder Hinweis in Verkehrsmeldungen an Verkehrsteilnehmer im Straßenverkehrsnetz verwendet werden.

12. Verfahren nach einem der vorhergehenden Ansprüche,
**dadurch gekennzeichnet,**
**dass** die Verkehrsmeldungen mit dem Zusatz von Ursachen und/oder Hinweisen in einer ohne weitere Verarbeitung an Verkehrsteilnehmer aussendbaren Form erstellt werden zur indirekten Verkehrsbeeinflussung und/oder zur direkten Verkehrslenkung.

13. Verkehrslageerfassungszentrale zur Durchführung des Verfahrens nach einem der Ansprüche 1 bis 12, mit:
- einer Eingabeeinrichtung zur Eingabe von strecken- und/oder punktbezogenen Zusatzinformationen in die Verkehrslageerfassungszentrale,
- einem Speicher für eingegebene strecken- und/oder punktbezogene Zusatzinformationen,
- einer Einrichtung zur Berechnung des Überlappungsfaktors unter Berücksichtigung der Hysterese,
- einer Ausgabeeinrichtung zur Ausgabe von um Ursachen und/oder Hinweise ergänzten Verkehrsmeldungen an Verkehrsteilnehmer,
- einer Zusatzinformations-Bearbeitungs-Vorrichtung, die so ausgebildet ist, dass sie nach einem der Ansprüche 1 bis 12 arbeitet

14. Verkehrslageerfassungszentrale nach Anspruch 13,
**dadurch gekennzeichnet,**
**dass** die Eingabeeinrichtung ein Empfänger oder Zugang zu einem Empfänger zum Empfang von aus verschiedenen Quellen stammenden strecken- oder punktbezogenen Zusatzinformationen ist.

15. Verkehrslageerfassungszentrale nach Anspruch 13,
**dadurch gekennzeichnet,**
**dass** die Ausgabeeinrichtung ein Sender oder ein Zugang zu einem Sender zum Aussenden von um Ursachen und Hinweise ergänzten Verkehrsinformationen an Verkehrsteilnehmer oder einen Serviceprovider ist.

## Claims

1. Method for the automatic allocation of supplementary information describing the causes of traffic congestion to the traffic reports relating to traffic congestion in a specific region of a road network,
wherein the decision as to whether an item of supplementary information representing the cause of the congestion or advisory concerning the congestion is to be allocated to the traffic report in order to permit combined transmission to road users of the road network is reached on the basis of an overlap factor representing the degree of overlap between the region of the road network affected by the traffic report and the region of the road network affected by the supplementary information,
wherein the overlap factor specifies the degree of overlap of the region affected by the supplementary information with the region affected by the traffic reports, and a hysteresis for the degree of overlap provided by the overlap criterion is used, said hysteresis considering whether or not an item of supplementary information representing the causes and/or advisories in question has already been allocated to a traffic report in the preceding update step.

2. Method according to claim 1, **characterized in that** the regions affected by the traffic report and/or supplementary information are road sections of the road network and the overlap factor indicates their degree of overlap proportionally, in particular as a percentage.

3. Method according to claim 1, **characterized in that** the regions affected by the traffic report and/or supplementary information are areas of the road network and the overlap factor indicates their degree of overlap proportionally, in particular as a percentage.

4. Method according to claim 1, **characterized in that** the road network regions affected by the traffic report and/or supplementary information are traffic domains, each designating a region of the road network with the same or similar traffic conditions, with the movement, dissolution, growth, or shrinkage of said domains being calculated during generation of the traffic report.

5. Method according to any one of the preceding claims, **characterized in that** the overlap criterion provides a continuous value, e.g. between 0 and 1, said value indicating incrementally the allocation of the supplementary information to a traffic report.

6. Method according to any one of the preceding claims, **characterized in that**, in addition to using the local areas of applicability of the traffic reports and supplementary information the overlap criterion also uses the lengths of the areas of applicability.

7. Method according to any one of the preceding claims, **characterized in that**, e.g., construction zones, up or down grades, regions with fixed lane count, regions with speed restrictions, or road sections with poor weather or road conditions are used as section-specific supplementary information.

8. Method according to any one of the preceding claims, **characterized in that** depending on the cause or advisory, local regions are also considered in the overlap criterion before the areas of applicability of these causes and advisories.

9. Method according to any one of the preceding claims, **characterized in that**, e.g., accident locations or places with changes in the number of lanes are used as point-specific supplementary information.

10. Method according to any one of the preceding claims, **characterized in that** the method is repeatedly applied in a cyclic manner to all existing traffic reports and supplementary information at each update of the traffic reports.

11. Method according to any one of the preceding claims, **characterized in that** the section-specific or point-specific supplementary information is used as cause or advisory in traffic reports to road users in the road network.

12. Method according to any one of the preceding claims, **characterized in that** the traffic reports supplemented by the addition of causes and/or advisories are prepared in a form suitable for transmission to road users without further processing in order to indirectly affect traffic and/or directly guide traffic.

13. Traffic condition monitoring center for carrying out the method according to any of claims 1 through 12, having:
- an input device for entering section-specific or point-specific supplementary information into the traffic condition monitoring center,
- a memory for the section-specific or point-specific supplementary information so entered,
- a device for calculating the overlap factor in consideration of the hysteresis,
- an output device for outputting to road users traffic reports augmented with causes and/or advisories,
- a device for processing supplementary information, said device being designed to operate according to any one of claims 1 through 12.

14. Traffic condition monitoring center according to claim 13, **characterized in that** the input device is a receiver or access to a receiver for receiving section-specific or point-specific supplementary information originating from various sources.

15. Traffic condition monitoring center according to claim 13, **characterized in that** the output device is a transmitter or an access to a transmitter for transmitting traffic information, supplemented by causes and advisories, to road users or to a service provider.

## Revendications

1. Procédé destiné à attribuer automatiquement des informations supplémentaires, décrivant les causes de perturbations du trafic, à des informations routières portant sur les perturbations du trafic dans une certaine partie d'un réseau routier,
la décision de savoir si une information supplémentaire représentant la cause de la perturbation ou une indication relative à la perturbation est à attribuer à l'information routière et à transmettre avec celle-ci aux usagers du réseau routier étant prise sur la base d'un facteur de chevauchement représentant le degré de chevauchement entre la partie du réseau routier concernée par l'information routière et la partie du réseau routier concernée par l'information supplémentaire,
le facteur de chevauchement indiquant le degré de chevauchement entre la zone concernée par l'information supplémentaire et la zone concernée par l'information routière,
une hystérésis étant appliquée au degré de chevauchement livré par le critère de chevauchement, laquelle hystérésis tient compte de la question de savoir s'il avait déjà été attribué ou non à une information routière, dans la phase d'actualisation précédente, l'information supplémentaire représentant les indications de causes et/ou remarques correspondantes.

2. Procédé selon la revendication 1,
**caractérisé en ce que**
les domaines concernés par l'information routière et/ou par l'information supplémentaire sont des tronçons du réseau routier et que le facteur de chevauchement indique proportionnellement leur part de chevauchement, notamment sous forme de pourcentage.

3. Procédé selon la revendication 1,
**caractérisé en ce que**
les domaines concernés par l'information routière et/ou l'information supplémentaire sont des surfaces du réseau routier et que le facteur de chevauchement indique proportionnellement leur part de chevauchement, notamment sous forme de pourcentage.

4. Procédé selon la revendication 1,
**caractérisé en ce que**
les domaines du réseau routier concernés par l'information routière et/ou l'information supplémentaire sont des domaines de circulation désignant dans chaque cas des parties du réseau routier se trouvant dans un état de circulation identique ou similaire et dont le déplacement, la résorption, la croissance ou la diminution sont calculés lors de l'élaboration de l'information routière.

5. Procédé selon l'une des revendications précédentes,
**caractérisé en ce que**
le critère de chevauchement livre une valeur continuelle comprise par exemple entre 0 et 1 et indiquant graduellement l'attribution de l'information supplémentaire à une information routière.

6. Procédé selon l'une des revendications précédentes,
**caractérisé en ce que**
le critère de chevauchement tient compte non seulement des zones de validité locales des informations routières et des informations supplémentaires, mais aussi des longueurs des zones de validité.

7. Procédé selon l'une des revendications précédentes,
**caractérisé en ce que**
sont prises en compte comme informations supplémentaires se référant à un tronçon donné, par exemple les zones en chantier, les montées, les descentes, les zones à nombre de voies fixe, les zones à limitation de vitesse ou les zones où la circulation est perturbée en raison du mauvais temps ou de l'état de la chaussée.

8. Procédé selon l'une des revendications précédentes,
**caractérisé en ce que**
suivant la cause ou l'indication, les zones locales situées avant les zones de validité de ces indications de causes et remarques sont aussi prises en compte dans le critère de chevauchement.

9. Procédé selon l'une des revendications précédentes,
**caractérisé en ce que**
sont pris en compte comme informations supplémentaires ponctuelles, par exemple les lieux d'accidents ou les points où le nombre de voies change.

10. Procédé selon l'une des revendications précédentes,
**caractérisé en ce que**
l'on applique répétitivement le procédé de façon cyclique, lors de chaque séance d'actualisation des informations routières, à toutes les informations routières et toutes les informations supplémentaires présentes.

11. Procédé selon l'une des revendications précédentes,
**caractérisé en ce que**
les informations supplémentaires se référant à un tronçon ou à un point sont utilisées comme indication de cause ou remarque dans les informations routières adressées aux usagers du réseau routier.

12. Procédé selon l'une des revendications précédentes,
**caractérisé en ce que**
l'élaboration des informations routières a lieu en ajoutant les indications de causes et/ou remarques sous une forme transmissible aux usagers du réseau routier sans les transformer plus avant, dans le but d'influer indirectement sur le trafic et/ou de le guider directement.

13. Centrale de saisie de l'état du trafic, servant à réaliser le procédé selon l'une des revendications 1 à 12 et comprenant :
- un équipement servant à saisir dans la centrale de saisie de l'état du trafic les informations supplémentaires se référant à un tronçon et/ou un point,
- une mémoire pour les informations supplémentaires saisies se référant à un tronçon et/ou un point,
- un équipement servant à calculer le facteur de chevauchement en tenant compte de l'hystérésis,
- un équipement d'émission servant à transmettre aux usagers du réseau routier les informations routières complétées par des indications de causes et/ou des remarques,
- un dispositif de traitement des informations supplémentaires configuré de telle sorte qu'il opère conformément à l'une des revendications 1 à 12.

14. Centrale de saisie de l'état du trafic selon la revendication 13,
**caractérisée en ce que**
l'équipement de saisie est un récepteur ou un accès à un récepteur destiné à recevoir les informations supplémentaires se référant à un tronçon ou à un point et provenant de différentes sources.

15. Centrale de saisie de l'état du trafic selon la revendication 13,
**caractérisée en ce que**
l'équipement d'émission est un émetteur ou un accès à un émetteur destiné à transmettre aux usagers du réseau routier ou à un fournisseur de services les informations routières complétées par des indications de causes et remarques.
